# EUROPÄISCHE PATENTSCHRIFT

(11) **EP 2 515 556 B1**
(45) Veröffentlichungstag und Bekanntmachung des Hinweises auf die Patenterteilung: **20.07.2016**
(21) Anmeldenummer: 12161537.1
(22) Anmeldetag: 27.03.2012
(51) Int. Cl.: H04R 25/00

(54) **Reduktion von akustischen Rückkopplungen durch vibrationstechnische Verkürzung des Hörgeräts**
Reduction of acoustic feedback by reducing vibrations in a hearing aid
Réduction des contre-réactions acoustiques par le raccourcissement de l'appareil auditif par technique de vibration

(30) Priorität: 21.04.2011 DE 102011007848
(43) Veröffentlichungstag der Anmeldung: 24.10.2012
(73) Patentinhaber: Sivantos Pte. Ltd., Singapore 139959 (SG)
(72) Erfinder: Barti, Endre, Dr., 80689 München (DE); Ritter, Hartmut, 91077 Neunkirchen am Brand (DE); Sattler, Michael, 91088 Bubenreuth (DE); Weistenhöfer, Christian, Dr., 91088 Bubenreuth (DE)
(74) Vertreter: FDST Patentanwälte

(56) Entgegenhaltungen:
- CH-B1- 699 444
- DE-A1- 10 248 755
- DE-A1- 19 825 998
- DE-A1-102007 023 054
- DE-A1-102007 061 310
- US-A1- 2008 085 024

## Beschreibung

Die Erfindung betrifft ein Hörgerät gemäß dem Oberbegriff des Anspruchs 1. Ein derartiges Hörgerät ist beispielsweise aus der DE 198 25 998 A1 bekannt.

In Hörgeräten entstehen akustische Rückkopplungen (Feedback), welche durch verschiedene Konstruktionsmerkmale bedingt sind. Zwei Hauptmerkmale, welche Feedback beeinflussen, sind Gewicht und Länge des Hörgeräts. Daher neigen insbesondere leistungsstarke Hörgeräte (sog. Super Power Geräte) mit einer hohen Verstärkung und schweren Batterien dazu, Feedback im akustischen Bereich zwischen 2 und 6 kHz zu erzeugen. In fast allen Fällen kann daher im Richtmikrofonmodus keine ausreichende Verstärkung erreicht werden. Solche Hörgeräte sind üblicherweise als Hinter-dem-Ohr Hörgerät (HdO) ausgeführt und weisen ein Gehäuse auf, welches hinter dem Ohr mittels einer Aufhängung (Hook) getragen wird. Das Gehäuse umschließt den Lautsprecher (Hörer) und beherbergt Batterien zur Stromversorgung.

Alle Versuche das Rückkopplungsproblem zu lösen, basieren darauf, das Mikrophon vom Gehäuse zu entkoppeln, in dem es aufgehängt ist, oder den Hörer so aufzuhängen, dass so viel Vibrationsenergie wie möglich durch die anwendungsspezifisch geformten Aufhängungen, die aus weichem Gummimaterial gebildet sind, aufgenommen werden (US 20100208927). Diese Konzepte haben physikalische Grenzen und sind meist nicht genügend, um hohe Verstärkung im Richtmikrophonmodus zu erzielen. Bis jetzt gibt es nur eine bekannte Vorrichtung (Sumo von Oticon) mit einem äußerststabilen omnidirektionalen Modus, die aber kein Richtmikrophonmodus anbietet. Es gibt auch ein spezielles Hook Design (US 20080085024 A1), das die Vibrationen verringert.

Ein Hörgerät mit Dämpfungselement zwischen einem Hauptgehäuse und einem Schlauch zum Hauptgehäuse ist in CH 699444 B1 gezeigt. Diese Lösung ist ausreichend für kleinere und weniger leistungsfähige Vorrichtungen, aber stärkere Geräte benötigen andere Lösungen.

Aufgabe der Erfindung ist es, ein Hörgerät bereitzustellen, welches verringerte Rückkopplung aufweist. Diese Aufgabe wird durch das Hörgerät gemäß Anspruch 1 gelöst.

Die Erfindung betrifft ein Hörgerät nach Anspruch 1, aufweisend ein Gehäuse, in welchem ein Hörer und eine Batterie angeordnet sind, wobei das Gehäuse ein erstes Gehäuseteil, in dem die Batterie ausschlisßlich angeordnet ist, und ein zweites Gehäuseteil aufweist, in dem der Hörer ausschließlich angeordnet ist, wobei die Gehäuseteile über eine Verbindung vibrationstechnisch entkoppelt miteinander verbunden sind, und wobei mindestens das erste Gehäuseteil aus einem elastischen Material ausgebildet ist. Die Verbindung zwischen dem ersten und zweiten Gehäuseteil ist vorzugsweise eine Bajonettverbindung, kann jedoch auch eine Steckverbindung oder eine Schraubverbindung sein.

Ein z.B. ringförmiges oder scheibenförmiges Dämpfungselement ist vorzugsweise zwischen dem ersten und dem zweiten Gehäuseteil angeordnet.

Bevorzugt kann das Hörgerät ein Hinter-dem-Ohr Hörgerät mit einem Hook sein. Vorzugsweise bildet der Hook das zweite Gehäuseteil, welches über die Verbindung mit dem ersten Gehäuseteil verbunden ist, wobei bei der Verbindung ein Dämpfungselement angeordnet ist.

Es ist bevorzugt, dass der zweite Gehäuseteil aus einem nicht-elastischen Material ausgebildet ist. Es ist ferner bevorzugt, dass das nicht-elastische Material ein Duroplastkunststoff, insbesondere ABS ist. Das elastische Material ist vorzugsweise ein Elastomerkunststoff, z.B. Silikongummi, ein Thermoplast-Elastomer (TPE) oder ein Fluorelastomer wie Viton®.

Hohes Gewicht sowie die Länge des Gehäuses sind die Hauptfaktoren für starke Rückkopplung eines Hörgeräts. Dies gilt insbesondere für schwere, leistungsstarke Geräte. Besonders zwei Komponenten tragen zu einem hohen Gewicht bei schweren, leistungsstarken Geräten bei: Die Batterie und der Hörer. Ihr Gewicht kann nicht reduziert werden, ohne Leistungseinbußen hinzunehmen. Es ist jedoch möglich und erfindungsgemäß vorgesehen, diese beiden Komponenten in separaten, entkoppelten Gehäuseteilen unterzubringen. Dadurch erhält man ein Hörgerät mit zwei Teilen, die unabhängig voneinander vibrieren, und die Rückkopplungsfrequenzen werden in einen höheren Frequenzbereich verschoben (≥ 6kHz). Das ist sehr effektiv, da sowohl Länge als auch Gewicht durch die Trennung vibrationstechnisch reduziert werden.

Die Entkopplung kann durch ein Dämpfungselement erreicht werden, dass zwischen dem ersten und zweiten Gehäuseteil angeordnet ist, z.B. ein Ring oder eine Scheibe aus dämpfendem Material, z.B. ein Elastomermaterial.

Erfindungsgemäß ist bevorzugt der Gehäuseteil, welcher die Batterie enthält, aus einem dämpfenden Material, z.B. einem Elastomermaterial, gebildet. Der andere Gehäuseteil nimmt den Hörer und vorzugsweise das Mikrophon auf, und ist geeigneterweise aus einem starren, nicht-elastischen Material, z.B. ein Duroplastmaterial oder ein starres Thermoplastmaterial, gebildet.

Es wurde herausgefunden, dass bereits eine Entkopplung des Hooks vom restlichen Gehäuse durch eine Verbindung, die ein Dämpfungselement enthält, eine effektive Maßnahme zur Reduktion von Rückkopplungen ist. Eine noch effektivere Dämpfung ist gegeben, wenn das Gehäuse in zwei Gehäuseteile aufgeteilt ist, wobei in einem Gehäuseteil die Batterie und im anderen Gehäuseteil der Hörer untergebracht ist, und wobei ein Gehäuseteil aus einem elastischen oder weichen dämpfenden Material gebildet ist oder ein Dämpfungselement zwischen den beiden Gehäuseteilen angeordnet ist. Die Ausführungsform mit einem Gehäuseteil aus einem elastischen oder weichen dämpfenden Material hat sich in Versuchen als die effektivste Maßnahme zur Unterdrückung von Rückkopplungen erwiesen.

Im Folgenden werden Ausführungsbeispiele der Erfindung anhand der Figuren beschrieben, welche zeigen:
- Figur 1: ein Hörgerät gemäß dem Stand der Technik;
- Figur 2: eine erste Ausführungsform eines erfindungsgemäßen Hörgeräts;
- Figur 3: eine zweite Ausführungsform eines erfindungsgemäßen Hörgeräts;
- Figur 4: eine Ausführungsform eines Hörgeräts mit einem Hook;
- Figur 5: den Hook mit Verbindungselement in einer Explosionsdarstellung;
- Figur 6: den Hook mit Verbindungselement in einer Schnittansicht;
- Figur 7: ein Diagramm, welches das Rückkopplungsverhalten des erfindungsgemäßen Hörgeräts gemäß der Ausführungsform nach Figur 2 darstellt; und
- Figur 8: ein Diagramm, welches das Rückkopplungsverhalten des Hörgeräts gemäß der Ausführungsform nach Figur 4 darstellt.

Figur 1 zeigt schematisch ein HdO Hörgerät 1 gemäß dem Stand der Technik, mit einem starren Gehäuse 11, Mikrofonöffnung 13, Hook 15 und einem Anschluss 17 für einen Hörschlauch (nicht gezeigt), der in das Ohr führt. Das Gehäuse 11 ist einteilig und integral mit dem Hook 15 ausgebildet.

Figur 2 zeigt schematisch eine erste Ausführungsform eines erfindungsgemäßen Hörgeräts 1' mit einem ersten Gehäuseteil 111 und mit einem zweiten Gehäuseteil 112. Im ersten Gehäuseteil 111 ist eine Batterie (nicht gezeigt) angeordnet. Im zweiten Gehäuseteil 112 sind das Mikrofon hinter einer Mikrofonöffnung 13 und der Hörer (nicht gezeigt) angeordnet. Der erste Gehäuseteil 111 ist aus einem Elastomerkunststoff gebildet, z.B. TPE. Die Verbindung 19 ist als einfache Steck- oder Rastverbindung ausgeführt.

Figur 3 zeigt schematisch eine zweite Ausführungsform eines erfindungsgemäßen Hörgeräts 1', mit einem ersten Gehäuseteil 111 und mit einem zweiten Gehäuseteil 112. Im ersten Gehäuseteil 111 ist eine Batterie (nicht gezeigt) angeordnet. Im zweiten Gehäuseteil 112 sind das Mikrofon 13 und der Hörer (nicht gezeigt) angeordnet. Der erste Gehäuseteil 111 ist aus einem Duroplastkunststoff gebildet. Die Verbindung 19' ist als einfache Steckverbindung ausgeführt, wobei ein Dämpfungselement aus Elastomermaterial zwischen dem ersten Gehäuseteil 111 und dem zweiten Gehäuseteil 112 angeordnet ist.

Figur 4 zeigt schematisch eine Ausführungsform eines Hörgeräts, bei welchem der Hook 151 über eine bedämpfte Verbindung 191 mit dem ersten Gehäuseteil 111' verbunden ist. Im ersten Gehäuseteil 111' sind eine Batterie (nicht gezeigt) und der Hörer (nicht gezeigt) angeordnet.

Figur 5 zeigt den Hook 151 mit Verbindungselementen 193, 195, 197 gemäß der Ausführungsform aus Figur 4. Die Verbindung umfasst hierbei ein Dämpfungselement 193 aus einem dämpfenden weichen Material, z.B. TPE, und ein erstes Verbindungselement 195, welche als Bajonettverschluss zusammenwirken. Dazwischen ist ein zweites Verbindungselement 197 angeordnet. Somit sind der Hook 151 und das restliche Gehäuse voneinander entkoppelt.

Figur 6 zeigt den Hook 151 mit Verbindungselementen 193, 195, 197 gemäß der Ausführungsform aus Figur 4 bzw. 5 in einer Schnittansicht.

Figur 7 zeigt ein Diagramm, welches das Rückkopplungsverhalten des erfindungsgemäßen Hörgeräts darstellt gemäß der Ausführungsform nach Figur 2 darstellt. Diese Ausführungsform weist einen ersten Gehäuseteil aus elastischem und dämpfendem Material auf, der die Batterie des Hörgeräts umschließt. Die gestrichelte Linie zeigt das Rückkopplungsverhalten eines Hörgeräts mit einem einteiligen, starren Gehäuse gemäß dem Stand der Technik.

Bei ca. 4 kHz und 6-7 kHz sind hohe Maxima der Übertragungsfunktion zu sehen, die auf Rückkopplungen in diesen Frequenzbereichen hinweisen (ideal wäre ein linearer Frequenzverlauf ohne Minima oder Maxima). Die durchgezogene dicke Linie zeigt das Rückkopplungsverhalten eines erfindungsgemäßen Hörgeräts mit einem ersten Gehäuseteil aus elastischem und dämpfendem Material. Die durchgezogene dünne Linie zeigt das Rückkopplungsverhalten eines erfindungsgemäßen Hörgeräts mit einem ersten Gehäuseteil aus elastischem und dämpfendem Material und einem Dämpfungselement zwischen Hook und dem restlichen Gehäuse, was einer Kombination der Merkmale der Ausführungsformen nach Figur 2 und Figur 4 entspricht. Bei beiden erfindungsgemäßen Hörgeräten ist zu erkennen, dass die scharf abgegrenzten Maxima bei ca. 4 kHz und 6-7 kHz nicht mehr vorhanden sind und der Frequenzverlauf insgesamt dem angestrebten idealen Frequenzverlauf viel näher kommt.

Figur 8 zeigt ein Diagramm, welches das Rückkopplungsverhalten des Hörgeräts gemäß der Ausführungsform nach Figur 4-6 darstellt. Diese Ausführungsform weist ein Dämpfungselement zwischen Hook und dem restlichen Gehäuse auf. Die gestrichelte Linie zeigt das Rückkopplungsverhalten eines Hörgeräts gemäß dem Stand der Technik mit einem einteiligen, starren Gehäuse.

Bei ca. 4 kHz und 6 kHz sind hohe Maxima der Übertragungsfunktion zu sehen. Die durchgezogene dünne Linie zeigt das Rückkopplungsverhalten des erfindungsgemäßen Hörgeräts mit einem Dämpfungselement zwischen Hook und dem restlichen Gehäuse, was der Ausführungsform nach Figuren 4 bis 6 entspricht. Es ist zu erkennen, dass die scharf abgegrenzten Maxima bei ca. 4 kHz und 6 kHz nicht mehr vorhanden sind und der Frequenzverlauf insgesamt dem angestrebten idealen Frequenzverlauf viel näher kommt. Auch diese Dämpfungsmaßnahme ist schon überraschend gut geeignet, Rückkopplungen effektiv zu minimieren, wenn gleich die Konstruktion mit einem Gehäuseteil aus einem elastischen oder weichen dämpfenden Material noch effektiver ist (vgl. Fig. 7, wo die Rückkopplungen bei ca. 6-7 kHz vollständig unterdrückt sind).

## Patentansprüche

1. Hörgerät (1) mit einem zweiteiligen Gehäuse, in welchem ein Hörer und eine Batterie angeordnet sind,
**dadurch gekennzeichnet,**
- **dass** der Hörer und die Batterie in separaten und vibrationstechnisch entkoppelten Gehäuseteilen (111; 112, 151) angeordnet sind, wobei eine Verbindung (19, 191) der Gehäuseteile (111) zwischen dem Hörer und der Batterie liegt,
- **dass** die Batterie in einem ersten Gehäuseteil (111) der Gehäuseteile angeordnet ist, welches aus einem elastischen, dämpfenden Material ausgebildet ist, und
- **dass** der Hörer in einem zweiten Gehäuseteil (112, 151) der Gehäuseteile angeordnet ist.

2. Hörgerät (1) nach Anspruch 1, wobei das Hörgerät ein Hinter-dem-Ohr Hörgerät mit einem Hook (15, 151) ist, wobei der Hook das zweite Gehäuseteil (151) ist.

3. Hörgerät (1) nach einem der Ansprüche 1 oder 2, wobei der zweite Gehäuseteil (112, 151) aus einem nicht-elastischen Material ausgebildet ist.

4. Hörgerät (1) nach Anspruch 3, wobei das nicht-elastische Material ein Duroplastkunststoff, insbesondere ABS ist.

5. Hörgerät (1) nach einem der Ansprüche 1 bis 4, wobei das elastische Material ein Elastomerkunststoff, insbesondere Silikongummi, TPE oder Viton ist.

6. Hörgerät nach einem der Ansprüche 1 bis 5, wobei die Verbindung (19, 191) eine Bajonettverbindung ist.

## Claims

1. Hearing aid (1) with a two-part housing, in which an earpiece and a battery are arranged, **characterized**
- **in that** the earpiece and the battery are arranged in separate, vibrationally decoupled housing parts (111; 112, 151), wherein a connection (19, 191) of the housing parts (111) lies between the earpiece and the battery,
- **in that** the battery is arranged in a first housing part (111) of the housing parts that is formed from an elastic, attenuating material, and
- **in that** the earpiece is arranged in a second housing part (112, 151) of the housing parts.

2. Hearing aid (1) according to Claim 1, wherein the hearing aid is a behind-the-ear hearing aid with a hook (15, 151), wherein the hook is the second housing part (151).

3. Hearing aid (1) according to either of Claims 1 and 2, wherein the second housing part (112, 151) is formed from a non-elastic material.

4. Hearing aid (1) according to Claim 3, wherein the non-elastic material is a thermosetting plastic, in particular ABS.

5. Hearing aid (1) according to one of Claims 1 to 4, wherein the elastic material is an elastomer plastic, in particular silicone rubber, TPE or Viton.

6. Hearing aid according to one of Claims 1 to 5, wherein the connection (19, 191) is a bayonet connection.

## Revendications

1. Appareil auditif (1) comprenant un boîtier en deux parties, dans lequel sont disposés un écouteur et une batterie,
**caractérisé en ce que**
- l'écouteur et la batterie sont disposés dans des parties de boîtier (111 ; 112, 151) séparées et désaccouplées par une technique de vibrations, une connexion (19, 191) des parties de boîtier (111) étant située entre l'écouteur et la batterie,
- la batterie est disposée dans une première partie de boîtier (111) des parties de boîtier, qui est réalisée en un matériau élastique amortissant, et
- l'écouteur est disposé dans une deuxième partie de boîtier (112, 151) des parties de boîtier.

2. Appareil auditif (1) selon la revendication 1, dans lequel l'appareil auditif est un appareil auditif derrière l'oreille avec un crochet (15, 151), le crochet étant la deuxième partie de boîtier (151).

3. Appareil auditif (1) selon l'une quelconque des revendications 1 ou 2, dans lequel la deuxième partie de boîtier (112, 151) est réalisée à partir d'un matériau non élastique.

4. Appareil auditif (1) selon la revendication 3, dans lequel le matériau non élastique est un plastique duroplastique, en particulier de l'ABS.

5. Appareil auditif (1) selon l'une quelconque des revendications 1 à 4, dans lequel le matériau élastique est un plastique élastomère, en particulier du caoutchouc de silicone, du TPE ou du Viton.

6. Appareil auditif selon l'une quelconque des revendications 1 à 5, dans lequel la connexion (19, 191) est une connexion à baïonnette.
